# EUROPÄISCHE PATENTSCHRIFT

(11) **EP 0 662 185 B1**
(45) Veröffentlichungstag und Bekanntmachung des Hinweises auf die Patenterteilung: **09.04.1997**
(21) Anmeldenummer: 94920385.5
(22) Anmeldetag: 04.07.1994
(51) Int. Cl.: E05F 15/12

(54) **SCHWENKTÜRANTRIEB**
SWINGING DOOR DRIVE
MECANISME D'ENTRAINEMENT D'UNE PORTE BATTANTE

(30) Priorität: 19.07.1993 US 92962
(43) Veröffentlichungstag der Anmeldung: 12.07.1995
(73) Patentinhaber: DORMA GmbH + Co. KG, D-58256 Ennepetal (DE)
(72) Erfinder: BERAN, Mark, Niwot, CO 80544 (US)
(86) Internationale Anmeldenummer: DE9400780
(87) Internationale Veröffentlichungsnummer: WO9503467

(56) Entgegenhaltungen:
- WO-A-89/11578
- DE-A- 3 730 114
- DE-A- 4 124 282

## Beschreibung

Die Erfindung betrifft einen Drehtürantrieb für eine mindestens einflügelige (Schwenk-) Tür, bei der der Türflügel durch eine Öffnungshilfe und zwar in Form eines elektromechanischen Motors durch ein Sensorsignal in die Offenstellung gebracht wird, und der Schließvorgang von einem Türschließer übernommen wird, in dessen Federspeicher beim Öffnungsvorgang Energie gespeichert wurde und diese beim Schließvorgang wiederum abgegeben wird, d.h. der Drehtürantrieb kann als Türschließer im eigentlichen Sinne angesehen werden, weil einzig und allein und unbehindert der verwendete Türschließer die Tür in die Schließstellung bringt. Dabei umfaßt eine Vorrichtung eine motorisch angetriebene Umlaufspindel, welche eine linear bewegliche Laufwageneinheit umfaßt, wobei die Laufwageneinheit so zum Kolben des Türschließers plaziert ist, daß sie mit dem Kolben einen Wischkontakt eingehen kann, um den Kolben vorwärts zu drücken, wenn die Laufwageneinheit durch den Antriebsmotor bewegt wird.

Hydraulische und/oder pneumatische Türschließer und Systeme zur Steuerung der Schließeigenschaften von Drehtüren sind allgemein bekannt. Darüber hinaus sind hierfür eine Vielzahl von elektromechanischen automatischen Türschließem bekannt, die jedoch ihre eigenen einzigartigen Vor- und Nachteile haben.

Aus der US 3,874,117 ist ein Drehtürantrieb bekannt geworden, bei dem die Öffnung des Drehflügels durch einen Antriebsmotor erreicht wird. Hierbei ist der Antrieb neben dem Schließmittel angeordnet. Solche Konstruktionen an Türsteuerungen haben größtenteils dazu geführt, den Hydraulikmechanismus nur als Geschwindigkeitssteuerung, d.h. nicht als unabhängig funktionierende Einheit zu verwenden, und/oder haben den verwendeten Türschließer in Parallelverbindung mit der Tür, aber nicht als Kombination verwendet. Solche Kombinationen waren nicht ganz zufriedenstellend aufgrund des großen Platzbedarfes neben der Tür, aufwendiger Herstellung und/oder Bedienung.

Die DE-PS 41 24 282 offenbart einen elektromechanischen Drehtürantrieb, bei dem der Elektromotor über eine Kupplung und ein Getriebe mit einem Türschließer verbunden ist. Der Elektromotor wird aufgrund eines Sensorsignales die Tür aus der Schließstellung herausbringen, und nach Ablauf eines vorgebbaren Zeitrahmens wird die Tür automatisch aufgrund der in dem Türschließer gespeicherten Energie wieder schließen. Hier ist es jedoch notwendig, eine schaltbare Kupplung zu verwenden.

Die Aufgabe der Erfindung ist es, einen Drehtürantrieb zu schaffen, welcher als Öffnungshilfe fungiert, d.h. ein elektromotorischer Antrieb vorhanden ist und bei dem als Schließmittel für die Tür ein handelsüblicher Türschließer verwendet werden kann, ohne daß durch das Zusammenwirken zwischen der elektromotorischen Vorrichtung und dem Türschließer dessen Wirkungsgrad nennenswert verschlechtert wird. Eine weitere Forderung besteht darin, daß dieser Antrieb für unterschiedlichste Anwendungsfälle einsetzbar ist, auch für den Brandschutz.

Die Aufgabe wird anhand der Merkmalen des Anspruchs 1 dadurch gelöst, daß neben dem standardmäßigen hydraulischen Türschließer ein Antriebsmotor verwendet wird, welcher über ein Getriebe mit einer Vorrichtung verbunden ist, deren Laufwagen in einem losen Kontakt mit dem Kolben des Türschließers steht. Der Laufwagen befindet sich innerhalb eines an den Türschließer angeflanschten Gehäuses und wird mittels einer Spindel, die mit einer Mutter versehen ist, angetrieben. Darüber hinaus ist der Laufwagen noch mit einer Rückholfeder ausgestattet, die es ermöglicht, im stromlosen Zustand den Laufwagen in eine definierte Ausgangsposition zu verbringen. Beim Schließvorgang der Drehtür fährt der Laufwagen zurück, ohne daß dadurch der Türschließer in seiner Funktion auch nur annähernd beeinflußt wird, d.h. der Türschließer arbeitet völlig autark und kann so die in dem Kraftspeicher gespeicherte Energie voll an die Tür abgeben, entsprechend der in ihm vorhandenen enthaltenen Funktionen (Steuerung der Hydraulik). Um Druckanstiege des Dämpfungsmediums abzufragen, damit diese nicht den Drehtürantrieb zerstören und damit unbrauchbar machen, ist innerhalb der Druckräume ein Druckausgleichsystem vorhanden.

Typische Anforderungen, wie sie in Richtlinien festgelegt sind, schließen Mindestleistungsstandards für Türschließer ein. So wird in dem US-Patent 4,995,194 eine Vorrichtung beschrieben, bei der eine Hydraulikpumpe für die Flüssigkeitsbewegung und damit die Bewegung des Kolbens verwendet wird, um die Türöffnung zu unterstützen, wobei die Türschließfähigkeit jedoch erhalten wird, indem der gleiche Hydraulikkreislauf zum Schließen verwendet wird, wie bei einem standardmäßigen Türschließer. Auf diese Weise wird unter Vermeidung von zusätzlichen Komponenten, die direkt mit dem vorhandenen Kolben verbunden sind, kein zusätzlicher Widerstand auf das System ausgeübt, und damit bleibt die Leistungsfähigkeit unverändert.

Um die Anforderungen an die Leistungsfähigkeit bei der Verwendung eines elektromechanischen Antriebes zum Öffnen der Tür zu erfüllen, wird entweder ein genauest gesteuerter motorisch betriebener Öffnungs- und Schließvorgang über verschiedene Kupplungsmechanismen zur Trennung des elektromechanischen Antriebes während des Schließvorganges grundsätzlich notwendig.

Die Erfindung schafft daher eine Vorrichtung, die mit einem standardmäßigen Türschließer verwendet wird, der mit einer Tür verbunden werden kann und einen Kolben zur Steuerung der Schließeigenschaften der Tür enthält. Die Vorrichtung ist dabei so ausgeführt worden, daß die Nutzbarkeit und damit auch die Leistungsfähigkeit des Schließmechanismusses ohne übermäßigen Aufwand erhalten wird, und der Öffnungsvorgang durch eine Öffnungshilfe in Form der motorischen Kraft unterstützt wird. Ein Drehtürantrieb der vorgenannten Art kann leicht montiert und betrieben werden, d.h. er kann entweder an rechts oder links angeschlagenen Türen, entweder auf der Band- oder Bandgegenseite der Tür montiert werden, ohne daß besondere Teile einer Änderung bedürfen, d.h. alle vorgesehenen Anwendungen sind mit einer Einheit realisierbar. Dieses ist insbesondere dadurch zu erreichen, daß der Achsaustritt des Türschliessers etwa in der Mitte des gesamten Drehtürantriebes liegt.

Ferner kann ein solcher Drehtürantrieb wahlweise in verschiedenen unterschiedlichen Betriebsarten betrieben werden, und kann deshalb auch verwendet werden, um eine Begehung für behinderte Personen zu schaffen, während gleichzeitig die Türschließkräfte je nach Benutzer in einem großen Bereich eingestellt werden können. Die kraftunterstützte Öffnungsmethode reduziert damit die erforderliche Öffnungskraft, die vom Benutzer aufgebracht werden muß. Der Drehflügelantrieb arbeitet deshalb wie ein normaler manueller Türschließer, d.h. der Benutzer drückt die Tür auf mit hydraulischen/federnden Schließeigenschaften.

Bei der Vorrichtung ist hauptsächlich ein nichthydraulischer Mechanismus vorhanden, der wahlweise den Kolben des Türschließers beeinflußt. Hierfür ist ein bewegliches Element in Form eines Laufwagens so plaziert, daß ein Wischkontakt mit dem Kolben des Mechanismusses hergestellt wird, wodurch bei Bewegung des Elementes durch einen wählbaren Aktivator, der Kolben in eine Richtung gedrückt wird. In Ausgestaltung des erfindungsgemäßen Gedankens kann auch der wählbare Flüssigkeitsstrom des Dämpfungsmediums innerhalb des Türschließers entsprechend den gewünschten Anforderungen gesteuert werden.

In Fortführung des erfindungsgemäßen Gedankens ist es auch möglich, eine Handhabungsvorrichtung zu schaffen, die in Verbindung mit einem Türschließer verwendet wird, der mit einer Tür verbindbar ist, und einen Kolben besitzt, der die Schließeigenschaften einer Tür durch wählbaren Flüssigkeitsstrom innerhalb des Türschließers steuert, wobei die Vorrichtung hauptsächlich nichthydraulisch ist und mit dem Türschließer für wahlweise direkte Beeinflussung des Kolbens eng zusammenwirkt, um zumindest eine Unterstützung der Türöffnung zu liefern.

Die Erfindung wird anhand eines schematisch dargestellten möglichen Ausführungsbeispieles näher erläutert.

Es zeigt:
- Figur 1:: Perspektivische Darstellung eines Drehtürantriebes an einer geöffneten Tür
- Figur 2:: Schnittdarstellung der angeflanschten Vorrichtung und des Türschließers bei geschlossener Tür und Detail der Druckausgleichsvorrichtung
- Figur 3:: Ausschnitt einer Explosionszeichnung der an den Türschließer angeflanschten Vorrichtung
- Figur 4:: Schnittdarstellung des Abschnittes 5-5 aus Figur 2
- Figur 5:: Schnittdarstellung des Abschnittes 6-6 durch das Getriebe
- Figur 6:: Schnittdarstellung des Drehtürantriebes in einer geöffneten Position
- Figur 7:: Drehtürantrieb mit Gehäuse in der Seitenansicht

Die Figur 1 zeigt einen Drehtürantrieb 15, der an einem Durchgang 17 einer Tür 19 montiert ist. Die Tür 19 ist mit dem Drehtürantrieb 15 über ein Gestänge 16 verbunden. Dieses Gestänge 16 kann entweder ein Scherengestänge sein oder aber auch, wie es bei Verwendung von Gleitschienentürschließern der Fall ist, nur aus einem Betätigungsarm bestehen, dessen eines Ende an der Schließerwelle 33 des Türschließers 31 kraftund formschlüssig verbunden ist, und dessen anderes freies Ende in einem Gleitstück mit einer Führungsschiene zusammenarbeitet. Zur Veranschaulichung sind verschiedene Schalter und Sensoren dargestellt, wie z.B. die Kontaktmatten 21 und 23, welche auf jeweils einer der Türseiten im Boden plaziert sind. Oberhalb der Tür kann beispielsweise ein Infrarotoder Radarmelder 25 in Form eines Sensors installiert werden, um einen automatischen Öffnungsvorgang der Tür 19 einzuleiten. Es ist jedoch auch möglich, über einen an der Wand plazierten Schalter oder Taster 27 die Tür in ihre Öffnungslage zu versetzen. Die Öffnungsgeschwindigkeit, der Öffnungswinkel sowie die Schließverzögerung können über eine nicht dargestellte elektronische Steuerung / Regelung realisiert werden, wobei die Schließgeschwindigkeit durch entsprechende Einstellung von Ventilen am Türschließer 31 vorgenommen wird.

Der in der Figur 2 im Schnitt dargestellte Drehtürantrieb in der Draufsicht besteht aus einem Gehäuse des Schließers 35. Der Türschließer 31 beinhaltet einen Kolben 37, der mit einer Zahnstange 39 versehen ist. Durch den Kolben 37 geht eine Schließerwelle 33, welche mit einer Verzahnung 41 versehen ist, die in die Verzahnung der Zahnstange 39 eingreift. Dabei ist die Anordnung so gewählt, daß die Schließerwelle 33 so montiert ist, daß beim Öffnen der Tür 19 die Schließerwelle 33 verdreht wird und damit der Kolben 37 gegen das Ende 43 des Türschließers über die Zahnstange 39 verschoben wird. Durch diesen Vorgang wird die Schließfeder 45 gespannt. Die Schließeigenschaften der Tür 19 werden dabei durch eine Kombination der Schließfeder 45 und einem gesteuerten Abfluß des Dämpfungsmediums im Gehäuse 35 durch die verschiedenen Strömungskanäle 47 zwischen der Druckkammer 49 und dem Federraum 51 vorgenommen.

Der Drehtürantrieb 15 enthält neben dem Türschließer 31 den Mechanismus einer Antriebseinheit 53, die mit einer Verschlußkappe 55 über das Gewinde 36 mit dem Gehäuse 35 des Türschließers kraft- und formschlüssig verbunden wird. Hierzu ist auf der Verschlußkappe 55 ein Gewinde 54 vorhanden, wodurch die Betriebskombination zwischen der Antriebseinheit 53 und dem Türschließer 31 hergestellt wird. Innerhalb der Verschlußkappe 55 befindet sich ein Durchbruch 61, so daß das Dämpfungsmedium von der Druckkammer 49 in den Bereich der Druckkammer 57 der Antriebseinheit 53 gelangen kann.

Die Antriebseinheit 53 besteht im wesentlichen aus einer Spindel 63, welche in den Verschlußkappen 65 und 55 drehbar über die Lager 67 und 69 gelagert ist. Auf der Spindel 63, die beispielsweise eine Kugelspindel sein kann, befindet sich eine Mutter 73. Die Mutter 73 hat einen Gewindeansatz 75, über den ein Laufwagen 85 mittels einer Arretierungsschraube 89 montiert wird. Der Laufwagen 85 hat eine gleichermaßen geometrisch geformte Abmessung, wie sie der Durchbruch 61 aufweist. Dieses kann beispielsweise so sein, daß im Endbereich des Laufwagens 85 dieser die Form eines halbkreisförmigen aufgeschnittenen Rohres aufweist. Durch diese Maßnahme ist sichergestellt, daß die gesamte Laufwageneinheit 71 während der Betätigung der Antriebseinheit 53 sich nicht verdreht und dadurch erfolgt durch die Umdrehung der Spindel die Verschiebung des Laufwagens bzw. des Kolbens.

Neben dem Laufwagen 85 befindet sich auf der Mutter 73 ein Federmitnehmer 77, welcher ebenfalls kraft- und formschlüssig mit der Mutter verbunden ist. Dieser Federmitnehmer 77 kann beispielsweise eine glockenförmige Ausgestaltung haben und an seinem auslaufenden Rand eine Anlagefläche 79 aufweisen, gegen die zum einen die Rückholfeder 91 anliegt, und deren anderes Ende gegen die Verschlußkappe 55 drückt. Zur genauen Justierung kann der Laufwagen 85 auf die Mutter 73 über sein Innengewinde 87 montiert werden, um sicherzustellen, daß auch eine genaue Justierung möglich ist. Der Federmitnehmer 77 hat in seinem Boden 81 eine Bohrung, welche auf den Gewindeansatz gesetzt wird, und dadurch der Boden 81 gegen die Anlagefläche 83 gepreßt wird.

Die gesamte Laufwageneinheit 71 besteht aus dem Laufwagen 85, der Mutter 73, dem Federmitnehmer 77 und der Rückholfeder 91. Die Laufwageneinheit 71 wird bei nicht eingeschaltetem Antriebsmotor 93 in die Ruhestellung nahe der Verschlußkappe 65 aufgrund der Federenergie der Rückholfeder 91 gedrückt. Dieses kann unter normalen Bedingungen der Fall sein, als auch insbesondere bei Stromausfall oder dergleichen.

Der Antriebsmotor 93 ist über die Motorausgangswelle 99 mit dem Getriebe 95 und dessen Zahnrad 97 verbunden. Das Getriebe, wie es in der Figur 5 dargestellt ist, hat beispielsweise neben dem Zahnrad 97 ein Zwischenzahnrad 103, welches mit einem Hauptzahnrad 101, das auf der Spindel 63 befestigt ist. Jede gebräuchliche Übersetzung kann hier aufgrund verschiedener Zahnräder gewählt werden. Neben einem Getriebe kann auch ein Riemen oder eine Kette als Ubertragungsorgan zwischen dem Motor 93 und der Spindel 63 wirken.

Die Druckkamer 57 dient auch gleichzeitig als Hydraulikreservoir, um einen gleichmäßigen normalen hydraulischen Betrieb des Türschließers 31 zu bewerkstelligen. Das Gehäuse 59 ist gegenüber dem Gehäuse 35 mit der Verschlußkappe 55 entsprechend abgedichtet, um eine Flüssigkeitsleckage zu verhindern. An der Spindelwelle befindet sich außerdem eine Abdichtung, d.h. das Getriebe liegt außerhalb der Druckkammer des Türschließers.

Bei der Montage wird der Laufwagen 85 in der Stellung montiert, daß er gerade Kontakt mit dem Kolben 37 des Türschließers 31 hat, jedoch nicht fest mit diesem verbunden ist. Es ist aber auch denkbar, den Laufwagen 85 mit einem definierten bzw. undefinierten Abstand zum Kolben 37 zu montieren, weil der Drehflügelantrieb aufgrund seiner intelligenten Steuerung in der Lage ist, diesen unbestimmten Abstand während der ersten Lemfahrt zu erfassen und auch gleichzeitig auszugleichen, d.h. im Anschluß an die Lemfahrt stehen Laufwagen 85 und Kolben 37 in der richtigen Position zueinander, ohne mechanisch miteinander verbunden zu sein. Wird die Spindel 63 durch den Antriebsmotor 93 über das Getriebe 95 gedreht, so erzeugt der Laufwagen 85 eine gewünschte Kraft gegen den Kolben 37. Diese Kraft kann entsprechend der Steuerung eingestellt werden und eine Unterstützungskraft für den Benutzer darstellen, jedoch ist es auch so möglich, daß der Antrieb die gesamte Kraft aufbringt und die Tür öffnet. Beim Ende des Öffnungszyklus wird der Laufwagen 85 durch die Rückholfeder 91 zurückgezogen. Es ist jedoch auch möglich, daß der Laufwagen 85 nur kurz vor dem Kolben 37 durch Verdrehung der Spindel 63 weggezogen wird, und somit der Schließvorgang über die Schließfeder 45 des Türschließers 31 in Gang gesetzt wird. Aufgrund der Steuerung ist es möglich, daß bei einem solchen Schließvorgang der Laufwagen 85 stetig zurückgezogen wird, so daß kein direkter Kontakt und damit Behinderung mit dem Kolben 37 eintritt, aber im Falle eines erneuten Öffnungsbefehles sofort der Laufwagen 85 wieder den notwendigen Druck auf den Kolben 37 ausüben und damit die Tür 19 in die Offenstellung verbringen kann, dabei wird auch ein eventueller Stillstand der Tür erkannt.. Es zeigt sich deshalb, daß die Rückzugseigenschaften des Laufwagens 85 von der nicht dargestellten Steuerung überwacht werden, um einen genauen Rückzug zu gewährleisten. Die Betätigung des Antriebsmotors 93 in Verbindung mit der Steuerung gestattet auch ein Abbremsen des Kolbens 37, falls vorbestimmte Rückzugsgeschwindigkeitsparameter überschritten werden, oder wenn im Durchgang der Tür 19 ein Hindemis erkannt wird.

Es ist somit möglich, während eines Schließvorganges den Kolben 37 und den Laufwagen 85 dazu anzuhalten, in ständigem Wischkontakt oder Bremskontakt zu bleiben. Stellt die Steuerung beispielsweise fest, daß der Kolben 37 nicht jederzeit während des Schließzyklus gegen den Laufwagen drückt, wird das Schließen der Tür gestoppt, und die Kräfte auf die Tür ausgeglichen durch Verwendung der Unterstützungsmöglichkeit der Steuerung.

Im Schließstatus wird der Laufwagen 85 in Kontakt mit dem Kolben 37 gehalten bis zur Endschlagdämpfung. Hierdurch wird die Türgeschwindigkeit unter der Steuerung auf eine Maximalgeschwindigkeit begrenzt.

Wie die Beschreibung zeigt, ist durch die erfindungsgemäße Ankopplung eines Laufwagens an einen Kolben eines standardmäßigen Türschließers eine Vorrichtung geschaffen worden, mit welcher bisher nicht dagewesene Steuerungsprobleme gelöst werden können, wobei gleichzeitig darauf geachtet worden ist, daß handelsübliche Bauteile, wie insbesondere ein Türschließer ohne konstruktive Änderung verwendet worden sind.

Dieses wird auch dadurch deutlich, daß im Falle eines Druckanstieges innerhalb der mit dem Dämpfungsmedium gefüllten Räume eine Zerstörung dieser durch eine Druckausgleichsvorrichtung gegeben ist. Ein Druckanstieg im Dämpfungsmedium kann sich langsam oder schnell ergeben. Langsam steigt der Druck beispielsweise durch äußere Einflüsse, d.h. z.B. aufgrund von Sonneneinstrahlung. Ein schneller Druckanstieg ist z.B. dann zu verzeichnen, wenn der Drehtürantrieb im Dauerbetrieb läuft.

Aus den vorgenannten Gründen ist deshalb innerhalb der Antriebseinheit 53 eine Druckausgleichsvorrichtung geschaffen worden. Diese Druckausgleichsvorrichtung beansprucht keinerlei zusätzlichen Bauraum, denn sie ist innerhalb der Verschlußkappe 65 integriert. Wie das Detail A der Figur 2 zeigt, ist zur Druckkammer 57 in der Verschlußkappe 65 eine Ausgleichsbohrung 106 vorhanden. Die Ausgleichsbohrung 106 endet in einem Druckausgleichsraum 107, in welchem sich ein verschiebbarer Kolben 108 befindet. Dieser Kolben 108 ist durch eine Feder 109 so belastet, daß der Kolben 108 an der Wand 117 mit der darin befindlichen Bohrung 106 anliegt. Durch einen Druckanstieg in der Druckkammer 57 hat dieser die Möglichkeit, den Kolben 108 von der Wand 117 wegzudrücken und somit für das Dämpfungsmedium einen größeren Druckraum zur Verfügung zu stellen. Bei einem Druckrückgang geht der Kolben 108 auch wieder in seine Ausgangsposition.

Die Ausgleichsbohrung 106 ist in ihrem Durchmesser sehr klein. Der Vorteil einer kleinen Ausgleichsbohrung 106 liegt darin, daß sich bei schnellen Druckänderungen, d.h. einem schnellen Anstieg des Druckes in der Druckkammer 57, der Druckanstieg nicht auf den Druckausgleichsraum 107 auswirkt, der Kolben 108 verbleibt in seiner ursprünglichen Lage. Steigt der Druck in der Druckkammer 57 jedoch langsam an, so wirkt sich auch diese Änderung auf den Kolben 108 aus, der seinerseits ausweicht, und es somit zu einer größeren Druckkammer kommt, was einer Zerstörung des Drehtürantriebes 15 entgegenwirkt.

Bei einem Drehtürantrieb der vorbeschriebenen Art, der für jede Montageart ohne zusätzlichen Umbau geeignet ist, müssen zwei weitere Forderungen erfüllt werden, nämlich es muß jede Art von Gestänge angebaut werden können, und der Drehtürantrieb 15 muß in seinen äußeren Abmaßen so klein wie möglich sein.

Die Forderung nach jedweder Art einer Anbindung zwischen dem Drehtürantrieb 15 mit der Schließerwelle 33 des Türschließers 31 und der Tür 19 wird über die Steuer- und Regeleinheit 113 realisiert, in der innerhalb eines nichtflüchtigen Speichers unterschiedliche Ablaufprogramme abgelegt sind, in denen eine Anpassung an die unterschiedlichsten Gestänge vorgenommen wird. Dabei ist es gleichgültig, welche Art von Türschließer 31 sich in dem Drehtürantrieb 15 befindet und ob sich ein Scherengestänge 16 oder ein gerader Arm in Verbindung mit einer Gleitführung und einer Gleitschiene angeschlossen ist, das für den Benutzer wirksame Öffnungsmoment ist in jedem Fall ein abfallendes, so daß ein Höchstmaß an Bedienkomfort vorliegt.

Die Forderung nach einem kleinen mechanischen Aufbau des Drehtürantriebes 15 wird in der Figur 7 dargestellt und dadurch erfüllt, daß auf einer Montageplatte 112 ein Türschließer 31 mit seinem Gehäuse 35 so montiert wird, daß die Schließerwelle 33 annähernd in der Mitte des Drehtürantriebes 15 liegt. An das Gehäuse 35 ist die Antriebseinheit 53 wie bereits vorbeschrieben angeflanscht. Andererends der Antriebseinheit 53 befindet sich auf der Montageplatte 112 das Getriebe 95 in der Art, daß über der Antriebseinheit 53 der Antriebsmotor 93 an die Montageplatte 112 geschraubt wird. Mit dieser kompakten mechanischen Einheit ist auch gleichzeitig ein Inkrementalgeber verbunden. Ein Netztrafo 116 ist über dem Türschließer 31 neben der Batterie 115 für den Notstrombetrieb angeordnet. Die Steuer- und Regeleinheit 113 ist seitlich und teilweise neben dem Türschließer 31 plaziert. Den äußeren Abschluß findet der Drehtürantrieb 15 durch ein Gehäuse 110 mit seinen Endkappen 111. Durch die Verwendung einer Batterie 115 ist der Drehtürantrieb 15 in der Lage, automatisch zu arbeiten.

Ein Drehtürantrieb, der nach den vorbeschriebenen beispielhaft und damit nicht abschließend aufgeführten Ausführungsformen konzipiert ist, verschlechtert nicht den Wirkungsgrad des verwendeten Schließmittels, eignet sich darüber hinaus für alle Montagearten und ist für die unterschiedlichsten Einsatzmöglichkeiten geeignet. Dieses zeigt sich insbesondere daran, daß für alle Einsatzfälle nur ein und derselbe Drehtürantrieb bevorratet werden muß.

### Bezugszeichen

- 15: Drehtürantrieb
- 16: Gestänge
- 17: Durchgang
- 19: Tür
- 21: Kontaktmatte
- 23: Kontaktmatte
- 25: Sensor
- 27: Schalter / Taster
- 31: Türschließer
- 33: Schließerwelle
- 35: Gehäuse Türschließer
- 36: Gewinde
- 37: Kolben
- 39: Zahnstange
- 41: Verzahnung
- 43: Schließerende
- 45: Schließfeder
- 47: Strömungskanäle
- 49: Druckkammer
- 51: Federraum
- 53: Antriebseinheit
- 54: Gewinde
- 55: Verschlußkappe
- 57: Druckkammer
- 59: Gehäuse
- 61: Durchbruch
- 63: Spindel
- 65: Verschlußkappe
- 67: Lager
- 69: Lager
- 71: Laufwageneinheit
- 73: Mutter
- 75: Gewindeansatz
- 77: Federmitnehmer
- 79: Anlagefläche
- 81: Boden
- 83: Anlagefläche
- 85: Laufwagen
- 87: Innengewinde
- 89: Arretierung Schraube
- 91: Rückholfeder
- 93: Antriebsmotor
- 95: Getriebe
- 97: Zahnrad
- 99: Motorausgangswelle
- 101: Hauptzahnrad
- 103: Zwischenzahnrad
- 105: Ende Laufwagen
- 106: Ausgleichsbohrung
- 107: Druckausgleichsraum
- 108: Kolben
- 109: Feder
- 110: Gehäuse
- 111: Gehäuseendkappen
- 112: Montageplatte
- 113: Steuer- und Regeleinheit
- 114: Montageplatte
- 115: Batterie
- 116: Netztrafo
- 117: Wand

## Patentansprüche

1. Drehtürantrieb für eine mindestens einflügelige Tür, deren Türflügel (19) von einem im Öffnungssinn wirkenden elektromechanischen Antriebsmotor (93) bewegbar oder unterstützbar ist, dessen Antriebsachse (99) mit einem Getriebe (95) verbunden ist und als Schließmittel ein Türschließer (31) verwendet wird, dessen Schließerwelle (33) mit einem Gestänge (16) eine Einheit bildet, dadurch gekennzeichnet, daß an das Gehäuse (35) des Türschließers (31) auf der Druckkammerseite (49) über eine Verschlußkappe (55) ein Gehäuse (59) angeflanscht ist, in dem eine druch den Antriebsmotor (93) linear bewegliche Vorrichtung vorhanden ist, die eine nichtfeste Kopplung mit dem Kolben (37) des Türschließers (31) eingeht.

2. Drehtürantrieb nach Anspruch 1, dadurch gekennzeichnet, daß die Vorrichtung aus einer über das Getriebe (95) durch den Antriebsmotor (93) angetriebenen Spindel (63) mit darauf drehgelagerter Mutter (73) und daran befestigten Laufwagen (85) sowie einer damit zusammenwirkenden Rückholfeder (91) besteht.

3. Drehtürantrieb nach den Ansprüchen 1 und 2, dadurch gekennzeichnet, daß der Laufwagen (85) die Verschlußkappe (55) über einen Durchbruch (61) durchdringt und mit seinem Ende (105) vor dem Kolben (37) zum Anliegen kommt.

4. Drehtürantrieb nach Anspruch 3, dadurch gekennzeichnet, daß der Laufwagen (85) im vorderen in den Durchbruch (61) eintauchenden Bereich die gleiche geometrische Form aufweist wie der Durchbruch (61).

5. Drehtürantrieb nach den Ansprüchen 3 und 4, dadurch gekennzeichnet, daß die geometrische Form ein halbkreisförmiger Rohrabschnitt ist.

6. Drehtürantrieb nach Anspruch 2, dadurch gekennzeichnet, daß die Spindel (63) eine Kugelumlaufspindel ist.

7. Drehtürantrieb nach einem oder mehreren der vorhergehenden Ansprüche, dadurch gekennzeichnet, daß der Öffnungsvorgang der Tür (19) durch den Antriebsmotor (93) bewerkstelligt wird, wobei über die Vorrichtung gleichzeitig der Laufwagen (85) den Kolben (37) des Türschließers (31) linear verschiebt und dadurch eine Energiespeicherung in der Schließfeder (45) erreicht wird.

8. Drehtürantrieb nach einem oder mehreren der vorhergehenden Ansprüche, dadurch gekennzeichnet, daß der Schließvorgang der Tür über die in der Schließfeder (45) des Türschließers (31) gespeicherte Energie durchgeführt wird.

9. Drehtürantrieb nach Anspruch 8, dadurch gekennzeichnet, daß das Ende (105) des Laufwagens (85) durch den Antriebsmotor (93) beim Schließvorgang der Tür in ständigem Kontakt mit dem Kolben (37) gehalten wird.

10. Drehtürantrieb nach Anspruch 8, dadurch gekennzeichnet, daß das Ende (105) des Laufwagens (85) durch den Antriebsmotor (93) beim Schließvorgang der Tür in teilweisem Kontakt mit dem Kolben (37) gehalten wird.

11. Drehtürantrieb nach einem oder mehreren der vorhergehenden Ansprüche, dadurch gekennzeichnet, daß ein Druckausgleich für das Dämpfungsmedium vorhanden ist.

12. Drehtürantrieb nach Anspruch 11, dadurch gekennzeichnet, daß in der Verschlußkappe (65) in der Innenraumseite eine Bohrung (116) vorhanden ist, die in einem Druckausgleichsraum (107) endet, in welchem ein federbelasteter Kolben (108) vorhanden ist.

13. Drehtürantrieb nach Anspruch 11, dadurch gekennzeichnet, daß der mechanische Aufbau nach folgenden Merkmalen ausgeführt ist:
a) der Achsaustritt (33) des Türschließers (31) liegt annähernd in der Mitte des Gehäuses (110),
b) in Längsfortsetzung des Türschließers (31) ist eine Antriebseinheit (53) angeflanscht,
c) am Ende der Antriebseinheit (53) ist über eine Montageplatte (114) das Getriebe (95) angebaut,
d) der Antriebsmotor (93) ist über der Antriebseinheit (53) plaziert und mit seiner Motorausgangswelle (99) mit dem Getriebe (95) verbunden, wobei gleichzeitig ein Inkrementalgeber vorhanden ist,
e) über dem Türschließer (31) ist ein Netztrafo (116) und eine Batterie (115) montiert und
f) eine Steuer- und Regeleinheit (113) befindet sich seitlich und teilweise über dem Türschließer (31).

## Claims

1. A drive for a pivoting door having at least one leaf, the leaf (19) being movable or assisted by an electromechanical drive motor (93) operating in the opening direction and having a drive shaft (99) connected to a gear unit (95), the closing means being a door closer (31) having a closer shaft (33) which forms a unit with a linkage (16), characterised in that a casing (59) is flange-mounted via a closure cap (55) to the pressure-chamber side (49) of the casing (35) of the door closer (31), and a via the drive motor (93) linearly movable device is present in the casing (59) and enters into a nonpermanent connection to the piston (37) of the door closer (31).

2. A drive according to cliam 1, characterised in that the device comprises a spindle (63) driven by the motor (93) via the gear unit (95) and bearing a rotable nut (73) secured to a carriage (85) cooperating with a return spring (91).

3. A drive according to claims 1 and 2, characterised in that the carriage (85) extends through an aperture (61) in the closure cap (55) and its end (105) comes to rest in front of the piston (37).

4. A drive according to claim 3, characterised in that the front region of the carriage (85) entering the aperture (61) has the same geometrical shape as the aperture (61).

5. A drive according to claims 3 and 4, characterised in that the shape is a semicircular portion of a tube.

6. A drive according to claim 2, characterised in that the spindle (63) is a ballscrew.

7. A drive according to one or more of the preceding claims, characterised in that the operation of opening the door (19) is brought about by the motor (93), and simultaneously the carriage (85) moves the piston (37) of the door closer (31) ba way of the device, so that energy is stored in the closing spring (45).

8. A drive according to one or more of the preceding claims, characterised in that the operation of closing the door is brought about by the energy stored in the spring (45) of the door closer (31).

9. A drive according to claim 8, characterised in that during the closing operation the end (105) of the carriage (85) is held by the motor (93) in permanent contact with the piston (37).

10. A drive according to claim 8, characterised in that during the closing operation the end (105) of the carriage (85) is held by the motor (93) in partial contact with the piston (37).

11. A drive according to one or more of the preceding claims, characterised in that pressure equalisation is provided for the damping medium.

12. A drive according to claim 11, characterised in that a bore (16) is provided in the inner side of the closure cap(65) and ends in a pressure-equalising chamber (107) containing a spring-loaded piston (108).

13. A drive according to claim 11, characterised in that the mechanical structure has the following features:
a) the output shaft (33) of the door closer (31) is approximately in the middle of the casing (110),
b) the drive unit is flange-mounted in longitudinal continuation of the door closer (31),
c) the gear unit (95) is fitted at the end of the drive unit (53) via an assembly plate (114),
d) the drive motor (93) is placed above the drive unit (53) and its output shaft (99) is connected to the gear unit (95), an increment transmitter also being present,
e) a mains transformer (116) and a battery (115) are mounted above the door closer (31) and
f) an open and closed loop control unit (113) is disposed laterally and partly above the door closer (31).

## Revendications

1. Mécanisme d'entraînement de porte pivotante pour une porte comprenant au moins un vantail, dont le vantail (19) peut être déplacé ou soutenu par un moteur d'entraînement (93) électromécanique, qui agit dans le sens de l'ouverture, dont l'axe d'entraînement (99) est relié à une boîte d'engrenages (95) et qui utilise comme moyen de fermeture un ferme-porte automatique (31), dont l'arbre de fermeture (33) forme avec une tringlerie (16) une unité, mécanisme d'entraînement de porte pivotante caractérisé en ce que l'on bride sur le boîtier (35) du ferme-porte automatique (31) du côté de la chambre sous pression (49) au moyen d'un chapeau des fermeture (55) un carter (59), dans lequel il y a un dispositif mobile en ligne droite, qui vient prise par un accouplement qui n'est pas fixe avec le piston (37) du ferme-porte automatique (31).

2. Mécanisme d'entraînement de porte pivotante selon la revendication 1, caractérisé en ce que le dispositif consiste en une broche (63), entraînée par le moteur d'entraînement (93), avec un écrou (73), monté dessus de façon qu'il puisse tourner, et en un chariot (85) fixé à cet écrou ainsi qu'en un ressort de rappel (91) qui coopère avec.

3. Mécanisme d'entraînement de porte pivotante selon les revendications 1 et 2, caractérisé en ce que le chariot (85) passe à travers le chapeau de fermeture (55) par une ouverture (61) et vient en appui par son extrémité (105) avant le piston (37).

4. Mécanisme d'entraînement de porte pivotante selon la revendication 3, caractérisé en ce que le chariot (85) présente dans la zone antérieure qui plonge dans l'ouverture (61) la même forme géométrique que l'ouverture (61).

5. Mécanisme d'entraînement de porte pivotante selon les revendications 3 et 4, caractérisé en ce que la forme géométrique est celle d'une section tubulaire semi-circulaire.

6. Mécanisme d'entraînement de porte pivotante selon la revendication 2, caractérisé en ce que la broche (63) est une vis à billes.

7. Mécanisme d'entraînement de porte pivotante selon une ou plusieurs des revendications précédentes, caractérisé en ce que le processus d'ouverture de la porte (19) est assuré par le moteur d'entraînement (93), le chariot (85) au moyen du dispositif déplaçant en même temps le piston (37) du ferme-porte automatique de façon linéaire et permettant de cette façon d'emmagasiner de l'énergie dans le ferme-porte automatique.

8. Mécanisme d'entraînement de porte pivotante selon une ou plusieurs des revendications précédentes, caractérisé en ce que le processus de fermeture de la porte est effectué au moyen de l'énergie accumulée dans le ressort de fermeture (45) du ferme-porte automatique (31).

9. Mécanisme d'entraînement de porte pivotante selon la revendication 8, caractérisé en ce que l'extrémité (105) du chariot (85) est maintenue par le moteur d'entraînement (93), lors du processus de fermeture de la porte, en contact permanent avec le piston (37).

10. Mécanisme d'entraînement de porte pivotante selon la revendication 9, caractérisé en ce que l'extrémité (105) du chariot (85) est maintenue, lors du processus de fermeture de la porte, par le moteur d'entraînement (93) en contact partiel avec le piston (37).

11. Mécanisme d'entraînement de porte pivotante selon une ou plusieurs des revendications précédentes, caractérisé en ce que l'on a un équilibrage de la pression d l'agent d'amortissement.

12. Mécanisme d'entraînement de porte pivotante selon la revendication 11, caractérisé en ce que dans le chapeau de fermeture (65), il y a dans la face intérieure un alésage (116), qui se termine dans une chambre d'équilibrage de la pression (107), dans laquelle il y a un piston (108) comprimé par un ressort.

13. Mécanisme d'entraînement de porte pivotante selon la revendication 11, caractérisé en ce que la construction mécanique est effectuée selon les particularités suivantes:
a) la sortie de l'axe (33) du ferme-porte automatique (31) se trouve à peu près au milieu du carter (110),
b) à côté du ferme-porte automatique (31) est bridée l'unité d'entraînement (53)
c) à l'extrémité de l'unité d'entraînement (53) la boîte d'engrenages (95) est montée au moyen d'une plaque de montage (114),
d) le moteur d'entraînement (93) est mis en place au-dessus de l'unité d'entraînement (53) et est relié par l'arbre de sortie de son moteur (99) à la boîte d'engrenages (95), tandis qu'on a en même temps un détecteur d'incréments,
e) le transformateur du courant du réseau (119) et une batterie (115) sont montés au-dessus du ferme-porte automatique et
f) l'unité de commande et de réglage (113) se trouve sur le côté et en partie au-dessus du ferme-porte automatique (31).
